# EUROPÄISCHE PATENTSCHRIFT

(11) **EP 4 321 298 B1**
(45) Veröffentlichungstag und Bekanntmachung des Hinweises auf die Patenterteilung: **06.05.2026**
(21) Anmeldenummer: 22190170.5
(22) Anmeldetag: 12.08.2022
(51) Int. Cl.: B24B 37/08, B24B 37/34

(54) **VORRICHTUNG UND VERFAHREN ZUM ANPRESSEN EINES OBEREN POLIERTUCHS GEGEN EINEN OBEREN POLIERTELLER EINER MASCHINE ZUM GLEICHZEITIGEN POLIEREN EINER VORDERSEITE UND EINER RÜCKSEITE EINER HALBLEITERSCHEIBE**
DEVICE AND METHOD FOR PRESSING AN UPPER POLISHING CLOTH AGAINST AN UPPER POLISHING PLATE OF A MACHINE FOR SIMULTANEOUSLY POLISHING A FRONT SIDE AND A BACK SIDE OF A SEMICONDUCTOR WAFER
DISPOSITIF ET PROCÉDÉ PERMETTANT DE PRESSER UN TISSU SUPÉRIEUR DE POLISSAGE CONTRE UN DISQUE SUPÉRIEUR À POLIR D'UNE MACHINE PERMETTANT DE POLIR SIMULTANÉMENT UNE FACE AVANT ET UNE FACE ARRIÈRE D'UN DISQUE SEMI-CONDUCTEUR

(43) Veröffentlichungstag der Anmeldung: 14.02.2024
(73) Patentinhaber: Siltronic AG, 81677 München (DE)
(72) Erfinder: Opitz, Tobias, 09599 Freiberg (DE); Hunke, Rocco, 09599 Freiberg (DE); Liebscher, Jannis, 09599 Freiberg (DE); Mehnert, Jörg, 09599 Freiberg (DE)
(74) Vertreter: Staudacher, Wolfgang

(56) Entgegenhaltungen:
- DE-A1- 102019 213 657
- JP-A- S5 953 151
- US-A1- 2001 041 650
- US-A1- 2005 277 368

## Beschreibung

Gegenstand der Erfindung ist eine Vorrichtung zum Anpressen eines oberen Poliertuchs gegen einen oberen Polierteller einer Maschine zum gleichzeitigen Polieren einer Vorderseite und einer Rückseite einer Halbleiterscheibe. Gegenstand der Erfindung ist auch ein entsprechendes Verfahren, welches die Vorrichtung verwendet.

### Stand der Technik / Probleme

Das beidseitige Polieren von Werkstücken wie Halbleiterscheiben wird auch Doppelseitenpolitur (DSP) genannt. Grundzüge der DSP von Halbleiterscheiben sind beispielsweise in US 2003 0 054 650 A1 und in DE 100 07 390 A1 beschrieben.

In der Regel werden beide Polierteller einer DSP-Anlage mit Poliertüchern beklebt. Diese sollten blasenfrei aufgeklebt sein, um eine Quelle auszuschließen, die das gewünschte Polierergebnis beeinträchtigt. Das jeweilige Poliertuch sollte auf dem Polierteller auch gleichmäßig stark haften. Um die notwendige Haftung zu erreichen, können die Poliertücher zwischen den Poliertellern zusammengepresst werden (Tuchpressen). Durch das Pressen verfließt der Kleber und haftet besser. Verfahren zum Schaffen einer klebenden Verbindung zwischen dem jeweiligen Poliertuch und dem entsprechenden Polierteller sind aus US 2007 0 087 671 A1,

JP 2006 289 523 A, JP 2006 346 808 A und DE 102 39 774 A1 bekannt.

Vor dem Tuchpressen wird das obere Poliertuch, das ringförmig ausgebildet ist, auf den oberen Polierteller geklebt. Ein solches Verfahren ist beispielsweise in EP 4 000 806 A1 beschreiben. Danach müssen Blasen im Zwischenraum zwischen dem oberen Polierteller und dem oberen Poliertuch entfernt werden, weil das mit Tuchpressen allein nur unzureichend gelingt. Solche Blasen können manuell mittels einer Rakel oder einer Walze zum Außenrand oder Innenrand des oberen Poliertuchs gedrückt und dort aus dem Zwischenraum herausgepresst werden.

Diese Arbeit ist anstrengend und schwierig, weil währenddessen überkopf gearbeitet werden muss. In EP 4 000 806 A1 wird zwar darauf hingewiesen, dass der Vorgang auch maschinell durchgeführt werden kann, es bleibt aber offen, in welcher Weise das umgesetzt werden kann.

US 2007 0 087 671 A1 empfiehlt nach dem Aufkleben der Poliertücher eine Walzen-Einheit mit radial angeordneten Walzen zwischen den unteren und den oberen Polierteller zu klemmen und die Polierteller gegensinnig zu drehen. Da radial angeordnete Walzen Blasen im Zwischenraum zwischen Polierteller und Poliertuch hauptsächlich in Umfangsrichtung bewegen, vermögen sie nur unzureichend Blasen aus diesem Zwischenraum zu entfernen.

Die DE 10 2019 213 657 A1, die den nächstliegenden Stand der Technik für den unabhängigen Anspruch 1 bildet, offenbart eine Vorrichtung zum Anpressen eines oberen Poliertuchs gegen einen oberen Polierteller einer Maschine zum gleichzeitigen Polieren einer Vorderseite und einer Rückseite einer Halbleiterscheibe zwischen dem oberen Polierteller und einem unteren Polierteller, wobei ein Grundkörper eine Verzahnung, die in den äußeren und in den inneren Stiftkranz der Maschine eingreift, und eine Walze, mit der das Anpressen des Poliertuchs erfolgt, aufweist.

Aufgabe der vorliegenden Erfindung ist es, eine effizientere Lösung anzubieten, um Blasen aus dem Zwischenraum zwischen dem oberem Polierteller und dem oberen Poliertuch zu entfernen.

Die Aufgabe der Erfindung wird gelöst durch eine Vorrichtung zum Anpressen eines oberen Poliertuchs nach dem Anspruch 1.

Die Linearschienen sind vorzugsweise auf einem Ring als Grundkörper befestigt. Der Ring liegt auf dem unteren

Poliertuch und weist eine Verzahnung auf, die in den äußeren und in den inneren Stiftkranz der Maschine eingreift. Die Linearschienen können über den Rand des unteren Poliertellers ragen. Es ist aber auch möglich, sie bis auf eine Länge zu verkürzen, die dem Abstand zwischen dem inneren Stiftkranz und dem äußeren Stiftkranz entspricht.

Die Aktuatoren arbeiten vorzugsweise pneumatisch oder elektrisch.

Des Weiteren wird die Aufgabe gelöst durch ein Verfahren zum Anpressen eines oberen Poliertuchs nach dem Anspruch 4.

Das obere Poliertuch wird auf den oberen Polierteller geklebt und dabei in einen Zwischenzustand gebracht, in dem Blasen im Zwischenraum zwischen dem oberen Poliertuch und dem oberen Polierteller vorhanden sind und das obere Poliertuch noch nicht gleichmäßig am oberen Polierteller haftet. Das kann beispielsweise geschehen, indem das obere Poliertuch auf dem unteren Poliertuch abgelegt wird, wobei die klebende Schicht des oberen Poliertuchs nach oben weisend, also vom unteren Polierteller abgewendet liegt, und die Polierteller gegeneinandergepresst werden. Es kann auch so vorgegangen werden, wie es in EP 4 000 806 A1 beschrieben ist.

Die erfindungsgemäße Vorrichtung wird verwendet, um im nächsten Schritt die Blasen aus dem Zwischenraum zwischen dem oberen Polierteller und dem oberen Poliertuch zu entfernen. Zu diesem Zweck wird die Vorrichtung über dem unteren Poliertuch angeordnet und der obere Polierteller über den unteren Polierteller geschwenkt, so dass ein geringer Abstand zwischen beiden Poliertellern besteht. Bei diesem Abstand berührt die Walze noch nicht das obere Poliertuch, sofern die Aktuatoren sie noch nicht angehoben haben. Der Abstand ist aber auch ausreichend klein, damit die Walze mittels der Aktuatoren gegen das obere Poliertuch gepresst werden kann. Danach wird der obere Polierteller gedreht, vorzugsweise mit einer Geschwindigkeit von nicht weniger als 0,1 U/min und nicht mehr als 1 U/min, besonders bevorzugt 0,2 U/min, und die Walze mittels der Aktuatoren angehoben, so dass sie gegen das obere Poliertuch gedrückt wird. Der Anpressdruck der Walze beträgt vorzugsweise 1,8 x 10⁵ Pa - 2,0 x 10⁵ Pa (1,8 bar - 2,0 bar) und kann variiert werden.

Gleichzeitig mit dem Pressen der Walze gegen das obere Poliertuch wird die Walze mit den Schlitten entlang der Linearschienen zwischen dem inneren und dem äußeren Stiftkranz der Poliermaschine bewegt. Dabei treibt die Walze, Blasen vornehmlich in radialer Richtung vom Innenrand zum Außenrand des oberen Poliertuchs und damit aus dem Zwischenraum zwischen dem oberen Poliertuch und dem oberen Polierteller. Die Geschwindigkeit der Walzenbewegung entlang der Linearschienen beträgt vorzugsweise 0,5 m/s - 1,5m/s und kann ebenfalls variiert werden.

Die Walze wird zumindest zeitweise gegen das obere Poliertuch gepresst, während der obere Polierteller gedreht und die Walze zwischen dem inneren und dem äußerem Stiftkranz der Maschine bewegt wird.

Gemäß einer Ausführungsform wird die Walze zwischen dem inneren und dem äußeren Stiftkranz der Poliermaschine hin- und herbewegt und gegen das obere Poliertuch gepresst, während der obere Polierteller gedreht wird.

Gemäß einer anderen Ausführungsform wird die Walze zwischen dem inneren und dem äußeren Stiftkranz der Poliermaschine hin- und herbewegt und nur auf dem Hin- oder Rückweg gegen das obere Poliertuch gepresst, während der obere Polierteller gedreht wird.

Die weitere Beschreibung der Erfindung erfolgt unter Bezugnahme auf Zeichnungen.

### Kurzbeschreibung der Figuren

**Fig. 1** zeigt Merkmale einer DSP-Poliermaschine bei Draufsicht auf den unteren Polierteller.
**Fig. 2** zeigt eine bevorzugte Ausführungsform der Erfindung.

### Liste der verwendeten Bezugszeichen

- **1**: unterer Polierteller
- **2**: unteres Poliertuch
- **3**: Innenrand
- **4**: Außenrand
- **5**: innerer Stiftkranz
- **6**: äußerer Stiftkranz
- **7**: oberes Poliertuch
- **8**: oberer Polierteller
- **9**: Linearschienen
- **10**: Schlitten
- **11**: Aktuator
- **12**: Walze
- **13**: Steuerung
- **14**: Ring
- **15**: Leisten
- **16**: Außenverzahnung

### Detaillierte Beschreibung erfindungsgemäßer Ausführungsbeispiele

Fig.1 zeigt Merkmale einer DSP-Poliermaschine bei Draufsicht auf den unteren Polierteller 1, auf dem ein ringförmiges unteres Poliertuch 2 aufgeklebt ist. Parallel zum Innenrand 3 und zum Außenrand 4 des unteren Poliertuchs 2 und des unteren Poliertellers 1 sind ein innerer Stiftkranz 5 und ein äußerer Stiftkranz 6 angeordnet, mittels derer die Polierteller 1,8 gedreht werden können.

Wie in Fig.2 dargestellt ist, wird der untere Polierteller 1 dazu verwendet, um die Vorrichtung zum Anpressen des oberen Poliertuchs 7 gegen den oberen Polierteller 8 darauf abzustützen. Die Vorrichtung umfasst zwei parallel liegende Linearschienen 9, die in geringem Abstand über dem unteren Polierteller 1 parallel zu einem dazwischenliegenden Radius des unteren Poliertellers 1 angeordnet sind. Jede der Linearschienen 9 dient jeweils einem Schlitten 10 als Führung, wobei jeder der Schlitten 10 einen Aktuator 11 trägt und eine Walze 12 an den Aktuatoren befestigt ist, so dass die Walze zwischen den Linearschienen 9 angeordnet ist. Die Aktuatoren können die Walze 12 anheben und wieder absenken und die Schlitten 10 sie entlang eines Wegs zwischen dem äußeren Stiftkranz 6 und dem inneren Stiftkranz 5 bewegen. Die Schlitten 10 und die Aktuatoren 11 bewegen sich jeweils synchron, was durch eine Steuerung 13 (Controller) sichergestellt wird.

Gemäß der dargestellten Ausführungsform liegen die Linearschienen 9 auf einem Ring 14 und im Ring 14 liegende Leisten 15 auf, wobei der Ring 14 eine Außenverzahnung 16 aufweist, die in den äußeren Stiftkranz 6 und in den inneren Stiftkranz 5 der Maschine eingreift.

Zum Durchführen des erfindungsgemäßen Verfahrens wird das obere Poliertuch 7 in einem Zwischenzustand gebracht, in dem Blasen im Zwischenraum zwischen dem oberen Poliertuch 7 und dem oberen Polierteller 8 vorhanden sind und das obere Poliertuch 7 noch nicht gleichmäßig am oberen Polierteller 8 haftet.

Danach wird die Vorrichtung zum Anpressen des oberen Poliertuchs 7 gegen den oberen Polierteller 8 über dem unteren Poliertuch 2 angeordnet, und der obere Polierteller 8 über den unteren Polierteller 1 geschoben. Die beiden Polierteller 8,1 haben einen Abstand zueinander, der es erlaubt, die Walze 12 der Vorrichtung gegen das obere Poliertuch 7 zu pressen.

Fig. 2 zeigt sie Situation, bevor der obere Polierteller 8 über den unteren Polierteller 1 angeordnet wurde.

Anschließend wird der obere Polierteller 8 langsam gedreht und die Walze 12 mittels der Schlitten 10 zwischen dem äußeren Stiftkranz 6 und dem inneren Stiftkranz 5 hin- und herbewegt, während die Aktuatoren 11 die Walze 12 zumindest zeitweise gegen das obere Poliertuch 7 pressen.

Es konnte nachgewiesen werden, dass der Vorteil des Verfahrens nicht nur darin besteht, anstrengende manuelle Arbeit zu vermeiden, sondern sich auch vorteilhaft auf das Polierergebnis auswirkt. Die Geometrie, also die Ebenheit und Planparallelität polierter Halbleiterscheiben aus einkristallinem Silizium wurde gemessen, auch die lokale Geometrie am Rand, und zu einem Messwert zusammengefasst, der die Messergebnisse von GBIR (global flatness back ideal range) und ESFQR (edge site front least squares range) vereint. Dieser Messwert war um durchschnittlich nahezu 17,8 % kleiner, wenn das obere Poliertuch vor der Politur nicht manuell, sondern erfindungsgemäß gegen den oberen Polierteller gepresst worden war.

## Patentansprüche

1. Vorrichtung zum Anpressen eines oberen Poliertuchs (7) gegen einen oberen Polierteller (8) einer Maschine zum gleichzeitigen Polieren einer Vorderseite und einer Rückseite einer Halbleiterscheibe zwischen dem oberen Polierteller (8) und einem unteren Polierteller (1), umfassend
zwei parallel liegende Linearschienen (9), die beim Einsatz in der Maschine in geringem Abstand über dem unteren Polierteller (1) parallel zu einem dazwischenliegenden Radius des unteren Poliertellers (1) angeordnet sind;
einen Grundkörper (14), auf dem die Linearschienen (9) befestigt sind, wobei der Grundkörper (14) eine Verzahnung aufweist, die beim Einsatz der Vorrichtung in der Maschine in einen äußeren (6) und in einen inneren (5) Stiftkranz der Maschine eingreift;
zwei entlang der Linearschienen (9) bewegbare, angetriebene Schlitten (10);
von den Schlitten (10) getragene Aktuatoren (11) zum Anheben und Absenken einer Walze (12), die an den Aktuatoren (11) befestigt und zwischen den Linearschienen (9) angeordnet ist; und
eine Steuerung (13) zum synchronen Hin- und Herbewegen der Schlitten (10) zwischen dem inneren (5) und dem äußeren (6) Stiftkranz der Maschine und zum synchronen Bewegen der Aktuatoren (11).

2. Vorrichtung nach Anspruch 1, **gekennzeichnet durch** einen Ring (14) als Grundkörper (14) und im Ring (14) liegende Leisten (15), auf denen die Linearschienen (9) abgestützt sind, wobei der Ring (14) die Verzahnung aufweist, die in den äußeren (6) und in den inneren (5) Stiftkranz der Maschine eingreift.

3. Vorrichtung nach Anspruch 1 oder Anspruch 2, **dadurch gekennzeichnet, dass** die Aktuatoren (11) pneumatisch oder elektrisch arbeiten.

4. Verfahren zum Anpressen eines oberen Poliertuchs (7) gegen einen oberen Polierteller (8) einer Maschine zum gleichzeitigen Polieren einer Vorderseite und einer Rückseite einer Halbleiterscheibe, umfassend
das Bekleben des oberen Poliertellers (8) mit dem oberen Poliertuch (7); und
das Anordnen der Vorrichtung nach einem der Ansprüche 1 bis 3 über dem unteren Poliertuch (2);
das Anordnen des oberen Poliertellers (8) über dem unteren Polierteller (1) in einem Abstand zueinander, der es erlaubt, die Walze (12) der Vorrichtung gegen das obere Poliertuch (7) zu pressen; und
das zumindest zeitweise Pressen der Walze (12) gegen das obere Poliertuch (7) bei gleichzeitigem Drehen des oberen Poliertellers (8) und Hin- und Herbewegen der Walze (12) zwischen dem inneren (5) und dem äußeren (6) Stiftkranz der Maschine.

5. Verfahren nach Anspruch 4, **dadurch gekennzeichnet, dass** die Walze (12) zwischen dem äußeren (6) und dem inneren (5) Stiftkranz der Poliermaschine hin- und herbewegt und währenddessen gegen das obere Poliertuch (7) gepresst wird.

6. Verfahren nach Anspruch 4, **dadurch gekennzeichnet, dass** die Walze (12) zwischen dem äußeren (6) und dem inneren (5) Stiftkranz der Poliermaschine hin- und herbewegt und nur auf dem Hin- oder Rückweg gegen das obere Poliertuch (7) gepresst wird.

## Claims

1. Device for pressing an upper polishing cloth (7) against an upper polishing plate (8) of a machine for simultaneously polishing a front side and a rear side of a semiconductor wafer between the upper polishing plate (8) and a lower polishing plate (1), comprising
two parallel linear rails (9) which, during use in the machine, are arranged at a small distance above the lower polishing plate (1) parallel to a radius, lying in between, of the lower polishing plate (1);
a base body (14) to which the linear rails (9) are fastened, wherein the base body (14) has teeth which, during use of the device in the machine, engage into an outer (6) and into an inner (5) pin crown of the machine; two driven carriages (10) which are movable along the linear rails (9);
actuators (11), carried by the carriages (10), for raising and lowering a roller (12) which is fastened to the actuators (11) and arranged between the linear rails (9); and
a controller (13) for synchronously moving the carriages (10) to and fro between the inner (5) and the outer (6) pin crown of the machine and for synchronously moving the actuators (11).

2. Device according to Claim 1, **characterized by** a ring (14) as the base body (14) and bars (15), located in the ring (14), on which the linear rails (9) are supported, wherein the ring (14) has the teeth which engage into the outer (6) and into the inner (5) pin crown of the machine.

3. Device according to Claim 1 or Claim 2, **characterized in that** the actuators (11) work pneumatically or electrically.

4. Method for pressing an upper polishing cloth (7) against an upper polishing plate (8) of a machine for simultaneously polishing a front side and a rear side of a semiconductor wafer, comprising
adhesively bonding the upper polishing cloth (7) to the upper polishing plate (8); and
arranging the device according to one of Claims 1 to 3 above the lower polishing cloth (2);
arranging the upper polishing plate (8) over the lower polishing plate (1) at a distance from one another which allows the roller (12) of the device to press against the upper polishing cloth (7); and
pressing the roller (12) at least intermittently against the upper polishing cloth (7) while at the same time rotating the upper polishing plate (8) and moving the roller (12) to and fro between the inner (5) and the outer (6) pin crown of the machine.

5. Method according to Claim 4, **characterized in that** the roller (12) is moved to and fro between the outer (6) and the inner (5) pin crown of the polishing machine and at the same time is pressed against the upper polishing cloth (7).

6. Method according to Claim 4, **characterized in that** the roller (12) is moved to and fro between the outer (6) and the inner (5) pin crown of the polishing machine and is pressed against the upper polishing cloth (7) only on the outward or return travel.

## Revendications

1. Dispositif de pressage d'une toile de polissage supérieure (7) contre un plateau de polissage supérieur (8) d'une machine en vue de polir simultanément un côté avant et un côté arrière d'une plaquette en semiconducteur entre le plateau de polissage supérieur (8) et un plateau de polissage inférieur (1), comprenant deux rails linéaires (9) disposés parallèlement qui, lors de l'utilisation dans la machine, sont disposés à une faible distance au-dessus du plateau de polissage inférieur (1) parallèlement à un rayon se trouvant entre eux du plateau de polissage inférieur (1) ;
un corps de base (14) sur lequel sont fixés les rails linéaires (9), le corps de base (14) possédant une denture qui, lors de l'utilisation du dispositif dans la machine, s'engage dans une couronne à broches extérieure (6) et une couronne à broches intérieure (5) de la machine ;
deux chariots (10) entraînés, mobiles le long des rails linéaires (9) ;
des actionneurs (11) portés par les chariots (10) pour soulever et abaisser un rouleau (12), qui est fixé aux actionneurs (11) et est disposé entre les rails linéaires (9) ; et
une commande (13) destinée à déplacer en va-et-vient de manière synchrone les chariots (10) entre la couronne à broches intérieure (5) et la couronne à broches extérieure (6) de la machine et à déplacer de manière synchrone les actionneurs (11).

2. Dispositif selon la revendication 1, **caractérisé par** un anneau (14) servant de corps de base (14) et des barrettes (15) situées dans l'anneau (14), sur lesquelles prennent appui les rails linéaires (9), l'anneau (14) présentant la denture qui s'engage dans la couronne à broches extérieure (6) et intérieure (5) de la machine.

3. Dispositif selon la revendication 1 ou 2, **caractérisé en ce que** les actionneurs (11) fonctionnent de manière pneumatique ou électrique.

4. Procédé de pressage d'une toile de polissage supérieure (7) contre un plateau de polissage supérieur (8) d'une machine en vue de polir simultanément un côté avant et un côté arrière d'une plaquette en semiconducteur, comprenant
le collage du plateau de polissage supérieur (8) avec la toile de polissage supérieure (7) ; et
la disposition du dispositif selon l'une des revendications 1 à 3 au-dessus de la toile de polissage inférieure (2) ;
la disposition du plateau de polissage supérieur (8) au-dessus du plateau de polissage inférieur (1) à une distance l'un de l'autre qui permet de presser le rouleau (12) du dispositif contre la toile de polissage supérieure (7) ; et
le pressage au moins temporaire du rouleau (12) contre la toile de polissage supérieure (7) avec rotation simultanée du plateau de polissage supérieur (8) et un mouvement de va-et-vient du rouleau (12) entre la couronne à broches intérieure (5) et la couronne à broches extérieure (6) de la machine.

5. Procédé selon la revendication 4, **caractérisé en ce que** le rouleau (12) est déplacé en va-et-vient entre la couronne à broches extérieure (6) et intérieure (5) de la polisseuse et est pressé contre la toile de polissage supérieure (7) pendant ce temps.

6. Procédé selon la revendication 4, **caractérisé en ce que** le rouleau (12) est déplacé en va-et-vient entre la couronne à broches extérieure (6) et intérieure (5) de la polisseuse et n'est pressé contre la toile de polissage supérieure (7) que sur le trajet aller ou retour.
